# EUROPÄISCHE PATENTSCHRIFT

(11) **EP 0 118 005 B1**
(45) Veröffentlichungstag und Bekanntmachung des Hinweises auf die Patenterteilung: **20.08.1986**
(21) Anmeldenummer: 84100790.9
(22) Anmeldetag: 25.01.1984
(51) Int. Cl.: H01H 31/20, H01H 9/02, H01H 33/60

(54) **Mehrpoliger Hochspannungs-Lastschalter**
Multipole high-tension power circuit breaker
Interrupteur multipolaire de puissance à haute tension

(30) Priorität: 08.02.1983 DE 3304272
(43) Veröffentlichungstag der Anmeldung: 12.09.1984
(73) Patentinhaber: SIEMENS AKTIENGESELLSCHAFT, 80333 München (DE)
(72) Erfinder: Werner, Peter, D-6370 Oberursel (DE)

## Beschreibung

Die Erfindung bezieht sich auf einen mehrpoligen Hochspannungs-Lastschalter nach dem ersten Teil des Anspruches 1.

Es ist bereits ein Hochspannungs-Lastschalter der im ersten Teil des Anspruches 1 genannten Art bekannt (DE-U-79 21 721).

Aufgabe der Erfindung ist es, den Hochspannungs-Lastschalter der im ersten Teil des Anspruches 1 genannten Art so auszubilden, daß seine Teile auf besonders einfache Weise miteinander vereinigbar sind.

Die gestellte Aufgabe wird erfindungsgemäß durch die im kennzeichnenden Teil des Anspruches 1 angegebene Ausbildung gelöst. Zweckmäßige Aus- und Weiterbildungen des Erfindungsgegenstandes sind in den Ansprüchen 2 bis 8 angegeben.

Die gefundene Lösung hat den Vorteil, daß alle Teile schraubenlos miteinander verbunden und keine Werkzeuge zum Zusammenfügen der einzelnen Teile erforderlich sind.

Ein Ausführungsbeispiel der Erfindung ist in der Zeichnung rein schematisch dargestellt. Es zeigt
Figur 1 eine Seitenansicht einer oberen Schalenhälfte, darunter eine Seitenansicht einer Antriebs-Welle. bestehend aus drei ineinandersteckbaren Rohrkörpern und einem Mitnehmer, der an einen der äußeren Rohrkörper aufsteckbar ist sowie darunter eine Seitenansicht einer unteren Schalenhälfte, die zusammen mit der oberen Schalenhälfte ein Gehäuse bildet,
Figur 2 eine Ansicht nach Linie II-II in Fig. 1,
Figur.3 eine Ansicht nach Linie lll-lll in Fig. 1,
Figur 4 eine Ansicht nach Linie IV-IV in Fig. 1,
Figur 5 eine Draufsicht auf eines der Rohrkörper nach Fig. 3 bis 5,
Figur 6 eine gegenüber der Fig. 1 vergrößerte Stirnansicht einer Strombrücke.

In Fig. 1 ist mit 1a eine als Schale ausgebildete erste Hälfte eines Gehäuses aus Isolierstoff bezeichnet.

Die zweite Hälfte des Gehäuses besteht aus einer der ersten Gehäusehälfte gleichen und deshalb ebenfalls mit 1a bezeichneten Schale. Da die Schalen 1a untereinander gleich sind, genügt zu ihrer Herstellung eine einzige Form.

Beide Schalen 1a haben einen etwa halbkreisförmigen Querschnitt (Fig. 4) und besitzen einen umlaufenden Flansch 1 b.

In der Bestimmungslage liegen die Flansche 1 b der Schalen 1a aufeinander und umschließen einen etwa zylindrischen Raum.

Zum gegenseitigen Festlegen besitzen die Flansche 1b Ausnehmungen 1c (Fig. 4) und Zapfen 1d. Die Ausnehmungen 1c und Zapfen 1d sind so angeordnet, daß nach der Vereinigung der Schalen 1a die Zapfen 1d der einen Schale 1a a in die Ausnehmungen 1c der anderen Schale 1a eingreifen und umgekehrt.

In nicht dargestellter Weise sind die Zapfen 1d d in ihrer Bestimmungslage am freien Ende jeweils zu einem Nietkopf verformt, der so angeordnet ist, daß die beiden vereinigten Schalen 1a nicht mehr ohne Zerstörung aller Nietköpfe voneinander abgehoben werden können.

Jede der Schalen weist pro Pol zwei radial angeformte Schlote 1e auf, in die jeweils ein Kontaktstück 2 eingreift.

Jedes der Kontaktstücke 2 ist einmal abgekröpft (Fig. 4) und von innen nach außen bis zur Anlage der inneren Biegekante an die Innenseite der zugeordneten Schale 1a in den jeweiligen Schlot 1e eingesteckt und gegen Zurückziehen festgelegt. Im dargestellten Beispiel weisen die in den Hohlraum der Schalen ragenden Abkröpfungen der Kontaktstücke 2 auf die Schalenachse (Fig. 4).

Ein Verschieben der Kontaktstücke 2 in Einsteckrichtung ist durch die Anlage ihrer inneren Biegekante gegen die Innenseite der zugeordneten Schale 1a verhindert.

Gegen Zurückziehen ist jedes Kontaktstück 2 durch ein Federstück 3 gesichert, das sich zwischen den aneinander angrenzenden Flächen des jeweiligen Schlotes 1e und des Kontaktstückes 2 erstreckt, sowie in eine nicht gezeigte Vertiefung des Kontaktstückes 2 eingreift und auf den Kopf des Schlotes 1e umgelegt ist.

Anstelle zweier Kontaktstücke 2 pro Pol kann jede Schale 1a pro Pol auch nur mit einem Kontaktstück 2, ausgerüstet sein. In letzterem Falle könnte in nicht gezeigter Weise der dem einen Kontaktstück zugeordnete Schlot 1e auf dem Scheitel der jeweiligen Schale 1a angeformt sein.

Im dargestellten Beispiel ist jeweils das eine Kontaktstück 2 der einen Schale 1a dem diagonal gegenüberliegenden Kontaktstück 2 der anderen Schale 1a zugeordnet. Die jeweils einander zugeordneten Kontaktstücke 2 pro Pol sind durch eine Strombrücke verbindbar. Die Strombrücken aller Pole sind von einer Welle getragen, die aus einer Stellung O in eine Schaltstellung ERDE und in entgegengesetzter Richtung in eine Schaltstellung EIN drehbar ist. In der Schaltstellung ERDE sind die einen einander zugeordneten Kontaktstücke 2 eines Poles miteinander durch die jeweilige Strombrücke miteinander verbunden. während in der Schaltstellung EIN die anderen einander zugeordneten Kontaktstücke 2 eines Poles durch die jeweilige Strombrücke miteinander verbunden sind. Im Beispiel handelt es sich also um einen sogenannten Dreistellungsschalter.

Bei gegebener Stellung 0 der Welle und nur zwei Kontaktstücken 2 pro Pol würde es sich um einen Zweistellungsschalter handeln.

Jede Strombrücke besteht nach den Fig. 1, 5 und 6 aus zwei Kontaktbacken 4, die von zwei untereinander gleichen Bügeln 5 (Fig. 1 und 6) umgriffen sind, die mit ihren Schenkeln die Rücken der Kontaktbacken 4 umgreifen.

An ihren beiden Enden ragen die Kontaktbacken 4 aus den U- förmigen Bügeln 5 heraus und besitzen dort, wie aus Fig. 5 ersichtlich, einen zum kontaktierenden Eingriff der Kontaktbacken 4 ausreichenden Abstand.

Wie aus Fig. 6 ersichtlich, erstrecken sich zwischen den Kontaktbacken 4 und den Rücken der Kontaktbacken 4 Kontaktdruckfedern 6, die auch zum Zusammenhalten der Kontaktbacken 4 und der Bügel 5 dienen.

Die Welle ist aus Rohrkörpern 7 aus Isolierstoff und einem ebenfalls aus Isolierstoff bestehenden Mitnehmer 10 zusammengesetzt. Pro Pol ist jeweils ein Rohrkörper 7 vorgesehen.

An dem einen Ende jedes Rohrkörpers 7 ist eine umlaufende Lagernut 7a mit einem eingelegten Gleitring 8 angeordnet und vor der Lagernut 7a eine Außenverzahnung 7b (Fig. 2).

Am anderen Ende jedes Rohrkörpers 7 ist eine Innenverzahnung 7c angeformt (Fig. 3).

Jeder Rohrkörper 7 besitzt ferner zwei angeformte Flügel 7d.

In der Ebene der Flügel 7d ragt ein an den Rohrkörper 7 angeformtes Querrohr 7e (Fig. 2, 3 und 5) hinein.

Ab den Enden jedes Querrohres 7e ist der jeweilige Flügel 7d in zwei Hälften geteilt, wie aus Fig. 5 ersichtlich.

In jedes Querrohr 7e ist jeweils eine der aus der Teilen 4, 5 und 6 bestehenden Strombrücken verdrehsicher eingeschoben und zwar soweit, daß die Kontaktbacken 4 zwischen die Hälften der Flügel 7d ragen (Fig. 5).

Gegen Verschieben aus ihrer Soll-Lage sind die Strombrücken durch Formelemente 9 gesichert, von denen je eines auf jeder Hälfte der Flügel 7d unverlierbar aufgesteckt ist.

. In der Bestimmungslage greift jeweils die Außenverzahnung 7b eines Rohrkörpers 7 in die Innenverzahnung 7c eines benachbarten Rohrkörpers 7 ein.

Auf die Außenverzahnung 7b des an einem Ende eingriffsfreien Rohrkörpers 7 ist eine Innenverzahnung des ebenfalls rohrförmigen Mitnehmers 10 aufgesteckt, der in seiner freien Stirnfläche zwei Ausnehmungen 10a für den Eingriff einer nicht dargestellten Antriebswelle aufweist (Fig. 1).

Ferner besitzt der Mitnehmer 10 eine Lagernut 10b, die einen Gleitring 8 aufweist.

In Fig. 1 sind alle Rohrkörper 7 und der Mitnehmer 10 in einer Flucht dargestellt. Durch Zusammenstecken aller Teile ergibt sich die Welle des Lastschalters.

Jede Schale 1 besitzt zwei Stirnwände 1f und zwischen jedem Pol eine Zwischenwand 1g (Fig. 4), die in ihrer Bestimmungslage gemeinsam mit einer Stirnwand 1f beziehungsweise einer Zwischenwand 1g der anderen Schale 1a eine Begrenzungswand für einen Pol bilden.

Die Zwischenwände 1g trennen die Pole untereinander, während die Stirnwände 1f das Gehäuse nach außen abschließen.

Die Stirnwände 1f und die Zwischenwände 1g besitzen jeweils die Form einer halben Ringscheibe (Fig. 4).

Nach dem Zusammenfügen der Schalen 1a greifen die Stirn- und Zwischenwände 1f. g jeweils in eine der Gleitringe 8 der von den Schalen 1a umschlossenen und aus den Rohrkörpern 7 sowie dem Mitnehmer 10 gebildeten Welle ein, die im Beispiel somit viermal gelagert ist.

## Patentansprüche

1. Mehrpoliger Hochspannungs-Lastschalter, mit den Merkmalen :
1.1. in ein Gehäuse aus Isolierstoff ragen ortsfeste Kontaktstücke (2), von denen jeweils zwei durch eine Strombrücke verbindbar sind. welche von einer das Gehäuse durchgreifenden Welle getragen ist,
1.2. jede Strombrücke besteht aus zwei Kontaktbacken (4), die von zwei untereinander gleichen U- förmigen Bügeln (5) umgriffen sind, die mit ihren Schenkeln die Rücken der Kontaktbacken (4) hintergreifen,
1.3. die Kontaktbacken (4) ragen an beiden Enden aus den U- förmigen Bügeln (5) heraus und besitzen dort einen zum kontaktierenden Eingriff der Kontaktstücke (2) ausreichenden Abstand,
1.4. zwischen den Schenkeln der Bügel (5) und den Rücken der Kontaktbacken (4) erstrecken sich Kontaktfedern (6), gekennzeichnet durch die Merkmale :
1.5. die Welle besteht pro Pol aus einem Rohrkörper (7) aus Isolierstoff, der an einem Ende eine umlaufende Lagernut (7a) sowie vor der Lagernut (7a) eine Außenverzahnung (7b) und am anderen Ende eine Innenverzahnung (7c) aufweist sowie zwei angeformte Flügel (7d) besitzt, in deren Ebene ein an den Rohrkörper (7) angeformtes Querrohr (7e) hineinragt, ab dessen Enden jeder Flügel (7d) in zwei Hälften geteilt ist,
1.6. in jedes Querrohr (7e) ist mit seinen Enden jeweils zwischen die Hälften der Flügel (7d) ragend eine der Strombrücken verdrehsicher eingeschoben und gegen Verschieben gesichert,
1.7. die Außenverzahnung (7b) und die Innenverzahnung (7c) benachbarter Rohrkörper (7) greifen ineinander ein,
1.8. auf die Außenverzahnung (7b) des an einem Ende eingriffsfreien Rohrkörpers (7) ist die Innenverzahnung (7c) eines rohrförmigen Mitnehmers (10) aufgesteckt, der in seiner freien Stirnfläche zur Mitnahme durch einen Antrieb ausgebildet ist und in seinem Mantel eine Lagernut (10b) besitzt,
1.9. das Gehäuse besteht aus zwei Schalen (1a), die jeweils die Form einer halben Ringscheibe besitzende Stirn- und Zwischenwände (1f, g) aufweisen, welche gemeinsam mit einer Stirn-oder Zwischenwand (1f, g) der anderen Schale (1a) eine Begrenzungswand für einen Pol bilden sowie innen formschlüssig in eine Lagernut (7a, 10b) der Welle eingreifen,
1.10. die Schalen (1a) besitzen ihre Trennflächen bestimmende, in der Bestimmungslage gegeneinander unverrückbare Flansche (1 b).
1.11. jede Schale (1a) weist ferner pro Pol mindestens einen radial angeordneten Schlot (1e) auf, in den ein Kontaktstück (2) eingreift, das gegen Verschieben festgelegt ist.

2. Lastschalter nach Anspruch 1, dadurch gekennzeichnet, daß die Schalen (1a) gleich ausgebildet sind.

3. Lastschalter nach Anspruch 1 oder 2, dadurch gekennzeichnet, daß die Flansche (1b) der Schalen (1a) zum gegenseitigen Festlegen Ausnehmungen (1c) und Zapfen (1d) besitzen, daß gegenseitig die Zapfen (1 d) der einen Schale (1a) in die Ausnehmungen (1c) der anderen Schale (1a) eingreifen und daß die Zapfen (1d) in ihrer Bestimmungslage am freien Ende jeweils zu einem Nietkopf verformt sind.

4. Lastschalter nach Anspruch 1, dadurch gekennzeichnet, daß der Mitnehmer (10) in seiner freien Stirnfläche Vertiefungen (10a) für den Antrieb besitzt.

5. Lastschalter nach Anspruch 1, dadurch gekennzeichnet, daß die Kontaktstücke (2) einmal abgekröpft sowie von innen nach außen bis zur Anlage der inneren Biegekante an die Schaleninnenseite in den jeweiligen Schlot (1e) eingesteckt sind.

6. Lastschalter nach Anspruch 5, dadurch gekennzeichnet, daß jedes Kontaktstück (2) gegen Verschieben durch mindestens ein Federstück (3) gesichert ist, das sich zwischen dem Kontaktstück (2) und der angrenzenden Innenseite des zugeordneten Schlotes (1e) erstreckt, jeweils in eine Vertiefung des Kontaktstückes (2) eingreift sowie auf dem Kopf des Schlotes (1e) umgelegt ist.

7. Lastschalter nach Anspruch 1, dadurch gekennzeichnet, daß jede Lagernut (7a, 10b) mit einem Gleitring (8) versehen ist.

8. Lastschalter nach Anspruch 1, dadurch gekennzeichnet, daß die Sicherung der Strombrücken gegen Verschieben aus Formelementen (9) besteht, von denen je eines auf jeder Hälfte der Flügel (7d) unverlierbar aufgesteckt ist.

## Claims

1. Multi-polar high voltage circuit breaker with the features :
1.1. into a housing of insulating material there project stationary contact pieces (2), two of which can respectively be connected by a current bridge which is carried by a shaft penetrating the housing,
1.2. each current bridge consists of two contact jaws (4) which are surrounded by two identical U-shaped brackets (5) which grip the backs of the contact jaws (4) with their arms.
1.3. the contact jaws (4) project from the U-shaped brackets (5) at both ends and have a clearance there which is sufficient for the contacting engagement of the contact pieces (2),
1.4. between the arms of the brackets (5) and the backs of the contact jaws (4) there extend contact springs (6) characterised by the features :
1.5. for each pole there is a shaft comprising a tubular body (7) of insulating material which at one end has a circular bearing groove (7a) and in front of the bearing groove (7a) an external gearing (7b), and at the other end it has an internal gearing (7c) and also has two moulded- on wings (7d), in the plane of which there projects a cross tube (7e) moulded onto the tubular body (7), from the ends of which tube each wing (7d) is divided into two halves,
1.6. projecting into each cross tube (7e) with its ends respectively between the halves of the wings (7d) there is inserted, fixed against rotation, one of the current bridges and it is secured against shifting,
1.7. the external gearing (7b) and the internal gearing (7c) of adjacent tubular bodies (7) engage with one another,
1.8. onto the external gearing (7b) of the tubular body (7) which is engagement-free at one end there is placed the internal gearing (7c) of a tubular cam (10) which is formed in its free surface by a drive for driving, and has a bearing groove (10b) in its sleeve,
1.9. the housing consists of two shells (1a) which respectively have front- and intermediate walls (1f, g) having the shape of a half annular disc, which together with a front- or intermediate wall (1f, g) of the other shell (1a) form a boundary wall for a pole and engage inwardly in form- locking manner in a bearing groove (7a, 10b) of the shaft,
1.10. the shells (1a) have flanges (1b) determining their parting planes, which can not be moved with respect to one another once in their intended position,
1.11. each shell (1a) has in addition at least one radially arranged stub (1e) per pole, into which engages a contact piece (2) which is secured against shifting.

2. Circuit breaker according to claim 1, characterised in that the shells (1 a) are constructed to be the same.

3. Circuit breaker according to claim 1 or 2, characterised in that the flanges (1 b) of the shells (1a) have recesses (1c) and pins (1d) for reciprocal securement, in that the pins (1d) of one shell (1a) reciprocally engage in the recesses (1c) of the other shell (1a), and in that the pins (1d) in their intended position are respectively deformed at their free end to form a pin head.

4. Circuit breaker according to claim 1, characterised in that the cam (10) has, in its free front surface, depressions (10a) for the drive.

5. Circuit breaker according to claim 1, characterised in that the contact pieces (2) are bent once at an angle and are inserted into the respective stub (1e) from the inside to the outside until the inner bending edge joins the inside of the shell.

6. Circuit breaker according to claim 5, characterised in that each contact piece (2) is secured against shifting by at least one spring piece (3) which extends between the contact piece (2) and the adjacent inner side of the associated stub (1e), engages respectively in a depression of the contact piece (2), and is placed round the head of the stub (1e).

7. Circuit breaker according to claim 1, characterised in that each bearing groove (7a, 10b) is provided with a sliding ring (8).

. 8. Circuit breaker according to claim 1, characterised in that the securement of the current bridges against shifting consists of shaped elements (9), one of which is placed undetachably on each half of the wings (7d).

## Revendications

1. Interrupteur multipolaire haute tension de coupure en charge, comportant les caractéristiques suivantes :
1.1. dans un boîtier en matière isolante pénètrent des pièces de contact fixes (2) dont respectivement deux sont susceptibles d'être reliées par un pont électrique qui est porté par un arbre traversant le boîtier,
1.2. chaque pont électrique est constitué par des mâchoires de contact (4) qui sont entourées par deux étriers identiques (5) de la forme d'un U et qui, par leurs branches s'accrochent par l'arrière sur les dos des mâchoires de contact (4),
1.3. les mâchoires de contact (4) s'étendent, aux deux extrémités, au-delà des étriers (5) en forme de U et y possèdent une distance suffisante pour un engagement des pièces de contact (2) assurant le contact,
1,4. entre les branches des étriers (5) et les dos des mâchoires de contact (4) s'étendent des ressorts de contact (6), remarquable par les moyens suivants :
1.5. l'arbre est constitué, par pôle, d'un corps tubulaire (7) en une matière isolante, comportant, à une extrémité, une gorge de montage circulaire (7a) ainsi qu'une denture extérieure (7b) située en avant de la gorge de montage (7a) et à l'autre extrémité, une denture intérieure (7c) et possède deux ailettes conformées (7d) dans le plan desquelles pénètre un tube transversal (7e) conformé sur le corps tubulaire (7) et à partir des extrémités duquel chaque ailette (7d) est subdivisée en deux moitiés,
1.6. dans chaque tube transversal (7e) est inséré, avec ses extrémités pénétrant respectivement entre les moitiés des ailettes (7d), l'un des ponts électriques de manière à ne pas pouvoir tourner et à ne pas pouvoir glisser,
1.7. la denture extérieure (7b) et la denture intérieure (7c) de corps tubulaires voisins (7) engrènent entre elles,
1.8. sur la denture extérieure (7b) du corps tubulaire (7) dont une extrémité est sans prise, est engagée la denture intérieure (7c) d'un entraîneur tubulaire (10) dont la surface frontale libre est réalisée pour l'entraînement par une commande et qui possède dans sa surface latérale une gorge de montage (10b),
1.9. le boîtier est constitué par deux coquilles (1 a) dont chacune comporte des parois frontales et intermédiaires (1f, g) en demi-disques et constituant, en commun, avec une paroi frontale ou intermédiaire (1f, g) de l'autre coquille (1a) une paroi de limitation pour un pôle, en pénétrant intérieurement et par formes complémentaires dans une gorge de montage (7a, 10b) de l'arbre,
1.10. les coquilles (1a) possèdent des flasques (1b) qui déterminent leurs surfaces de séparation, et qui, dans la position de montage, ne sont pas susceptibles d'être décalés entre eux,
1.11. chaque coquille (1a) comporte, en outre et par pôle, au moins une cheminée (1e) disposée radialement, et dans laquelle pénètre une pièce de contact (2) qui est positionnée de manière à ne pas pouvoir coulisser.

2. Interrupteur de coupure en charge selon la revendication 1, caractérisé par le fait que les coquilles (1a) sont réalisées de façon identique.

3. Interrupteur de coupure en charge selon la revendication 1 ou 2, caractérisé par le fait que les flasques (1b) des coquilles (1a) possèdent, pour leur mise en place mutuelle, des ouvertures (1c) et des chevilles (1d), que les chevilles d'une coquille (1a) pénètrent dans les ouvertures (1c) de l'autre coquille (ia), et que les chevilles (1d) une fois dans leur position de montage, ont chacune leur extrémité déformée pour constituer la tête d'un rivet.

4. Interrupteur de coupure en charge selon la revendication 1, caractérisé par le fait que l'entraîneur (10) possède dans sa surface frontale libre, des dépressions (10a) pour la commande.

5. Interrupteur de coupure en charge selon la revendication 1, caractérisé par le fait que les pièces de contact (2) sont coudées une fois et sont insérées de l'intérieur vers l'extérieur, jusqu'à l'appui du bord intérieur du coudage contre le côté intérieur étroit, dans la cheminée correspondante (1e).

6. Interrupteur de coupure en charge selon la revendication 1 à 5, caractérisé par le fait que chaque pièce de contact est assurée contre un coulissement à l'aide d'au moins une pièce formant ressort (3), qui s'étend entre la pièce de contact (2) et le côté intérieur voisin de la cheminée associé, qui pénètre dans une dépression de la pièce de contact (2) et qui est rabattu sur la tête de la cheminée (1e).

7. Interrupteur de coupure en charge selon la revendication 1, caractérisé par le fait que la gorge de montage (7a, 10b) est pourvue d'un anneau de glissement (8).

8. Interrupteur de coupure en charge selon la revendication 1, caractérisé par le fait que le moyen de sécurité des ponts électriques contre un glissement, est constitué par des éléments conformés (9) dont chacun est engagé sur chaque moitié des ailettes (7d) de façon imperdable.
